# EUROPÄISCHE PATENTSCHRIFT

(11) **EP 2 365 271 B1**
(45) Veröffentlichungstag und Bekanntmachung des Hinweises auf die Patenterteilung: **26.12.2018**
(21) Anmeldenummer: 11156185.8
(22) Anmeldetag: 28.02.2011
(51) Int. Cl.: F28F 27/02, F28D 1/04, F25B 39/02

(54) **Luftbeaufschlagbarer Verdampfer, Luft-Wasser-Wärmepumpe sowie Verfahren zur Herstellung bzw. Einstellung eines luftbeaufschlagbaren Verdampfers bzw. einer Luft-Wasser-Wärmepumpe**
Evaporator which can be subjected to air, air-water heat pump and method for producing and adjusting an evaporator which can be subjected to air or an air-water heat pump
Evaporateur pouvant être alimenté par air, pompe à air-eau-chaleur ainsi que procédé de fabrication ou de réglage d'un évaporateur pouvant être alimenté par air ou d'une pompe à air-eau-chaleur

(30) Priorität: 05.03.2010 DE 102010000646; 04.06.2010 DE 102010017235; 17.12.2010 DE 102010061319
(43) Veröffentlichungstag der Anmeldung: 14.09.2011
(73) Patentinhaber: Wolf GmbH, 84048 Mainburg (DE)
(72) Erfinder: Hummel, Johann, 93149 Nittenau (DE); Schimke, Patrick, 84048 Mainburg (DE)
(74) Vertreter: Popp, Eugen

(56) Entgegenhaltungen:
- DE-A1-102008 024 562
- DE-B4-102005 029 048

## Beschreibung

Die Erfindung betrifft einen luftbeaufschlagbaren Verdampfer, insbesondere für eine Luft-Wasser-Wärmepumpe, mit mindestens einer ersten und mindestens einer zweiten luftbeaufschlagbaren Kältemittelleitung, wobei die erste Kältemittelleitung in einem ersten Verdampferbereich des Verdampfers verläuft und die zweite Kältemittelleitung in einem zweiten Verdampferbereich verläuft, wobei im ersten Bereich im Betrieb des Verdampfers eine größere Luftströmungsgeschwindigkeit als im zweiten Bereich vorherrscht, nach Anspruch 1, eine Luftwasserwärmepumpe nach Anspruch 8 und ein Verfahren zur Herstellung bzw. Einstellung eines luftbeaufschlagbaren Verdampfers bzw. einer Luft-Wasser-Wärmepumpe nach Anspruch 9.
Beispielsweise aus der DE 10 2008 024 562 A1 oder DE 10 2005 029 048 B4 sind luftbeaufschlagbare Verdampfer bekannt. Derartige Verdampfer weisen eine Vielzahl von Kältemittel führenden Rohren (Leitungen) auf, die in Wärmeaustausch mit strömender Luft stehen. Der Wirkungsgrad derartiger luftbeaufschlagbarer Verdampfer bzw. entsprechender Luft-Wasser-Wärmepumpen wird jedoch insgesamt noch als unbefriedigend empfunden. DE 10 2005 029 048 B4 beschreibt einen Verdampfer gemäß dem Oberbegriff des Anspruchs 1.

Der Erfindung liegt daher die Aufgabe zu Grunde, einen luftbeaufschlagbaren Verdampfer, eine Luft-Wasser-Wärmepumpe sowie ein Verfahren zur Herstellung bzw. Einstellung eines luftbeaufschlagbaren Verdampfers bzw. einer Luft-Wasser-Wärmepumpe vorzuschlagen, wobei der Wirkungsgrad verbessert sein soll.

Gemäß einem ersten Aspekt wird die Aufgabe gelöst durch einen luftbeaufschlagbaren Verdampfer, insbesondere für eine Luft-Wasser-Wärmepumpe, mit mindestens einer ersten und einer zweiten luftbeaufschlagbaren Kältemittelleitung, wobei die erste Kältemittelleitung in einem ersten Verdampferbereich des Verdampfers verläuft und die zweite Kältemittelleitung in einem zweiten Verdampferbereich verläuft, wobei im ersten Bereich im Betrieb des Verdampfers eine größere Luftströmungsgeschwindigkeit als im zweiten Bereich vorherrscht, wobei die Kältemittelleitungen derart voneinander abweichend ausgestaltet sind bzw. anpassbar sind, dass eine Verdampfungseffektivität in der zweiten Kältemittelleitung größer ist als eine Verdampfungseffektivität in der ersten Kältemittelleitung.

Unter "Verdampfungseffektivität" soll erfindungsgemäß verstanden werden, dass bei einer (fiktiven) konstanten Luftströmungsgeschwindigkeit in den verschiedenen Bereichen, in einer Leitung mit einer "größeren Verdampfungseffektivität" ein höherer Anteil eines durchströmenden Fluids verdampft werden kann. Anders ausgedrückt, ist eine Überhitzung in der Kältemittelleitung, die eine "größere Verdampfungseffektivität" aufweist, an deren Ende größer als die entsprechende Überhitzung in der Kältemittelleitung mit der "geringeren Verdampfungseffektivität" (fiktiv); voraussetzend, dass das Kältemittel vollständig verdampft wird.

Unter "Überhitzung" ist die aufgenommene Energie in Form von Wärme, bezogen auf den Punkt der vollständigen Verdampfung des Kältemittels, zu verstehen.

Ein Kerngedanke der Erfindung besteht darin, dass Inhomogenitäten bezüglich der Luftströmungsgeschwindigkeit durch eine entsprechende Ausgestaltung bzw. Anpassung der Kältemittelleitungen zumindest teilweise ausgeglichen werden können. Dadurch kann der Verdampfer mit einer vergleichsweise geringen Überhitzung betrieben werden, ohne dass die Gefahr eines instabilen Überhitzungssignales besteht. Insbesondere das so genannte "minimale stabile Signal" (MSS) ist vergleichsweise niedrig. Als "minimales stabiles Signal" wird insbesondere der Punkt bezeichnet, wo sich die Überhitzung vom stabilen zum instabilen Zustand ändert. Durch ein vergleichsweise niedriges minimales stabiles Signal bzw. eine vergleichsweise geringe Überhitzung können höhere Verdampfungstemperaturen realisiert werden. Dadurch wird der Wirkungsgrad des luftbeaufschlagbaren Verdampfers bzw. einer entsprechenden Luft-Wasser-Wärmepumpe erhöht.

Gemäß einem allgemeinen Gedanken, wird die variierende Ausbildung, insbesondere Verschaltung, von einzelnen Kältemittelleitungen (Kreisen) eines luftbeaufschlagbaren Verdampfers in Abhängigkeit von einem (inhomogenen) Strömungsprofil unabhängig beansprucht. Eine entsprechende Anpassung des Verdampfers kann beispielsweise über einen Druckverlust, insbesondere über die Länge und/oder den Durchmesser und/oder eine Drossel der einzelnen Kältemittelleitungen (Kapillarleitungen) realisiert werden.

Durch Anpassung der Kältemittelleitungen (Kreise) des Verdampfers an das tatsächliche Strömungsprofil kann das minimale stabile Signal und somit die Effizienz verbessert werden.

Eine ungleichmäßige Luftbeaufschlagung ergibt sich in der Praxis beispielsweise durch die Einbausituation des Verdampfers in einem Kompaktgerät.

Vorzugsweise sind die Kältemittelleitungen derart voneinander abweichend ausgebildet bzw. ausbildbar, dass die Kältemittelleitungen im Betrieb durchströmendes Fluid in der ersten Kältemittelleitung einen geringeren Druckverlust erfährt als die zweite Kältemittelleitung. Dadurch kann die Verdampfungseffektivität besonders einfach gesteigert werden, was die Effizienz verbessert.

Unter "Luft" kann im engeren Sinne die in der Umwelt vorhandene Luft verstanden werden, im Allgemeinen soll jedoch darunter ein beliebiges "Gas" verstanden werden. Insofern hier und im Folgenden von "Wasser" die Rede ist, kann darunter H₂O verstanden werden, allgemein ist damit jedoch ein beliebiges verdampfbares Medium gemeint. Unter "Luft" bzw. "Gas" kann gemäß einem allgemeinen Gedanken auch ein beliebiges Fluid, insbesondere eine Flüssigkeit verstanden werden bzw. "Luft" und "Gas" können sinngemäß durch ein Fluid bzw. eine Flüssigkeit ersetzt werden.

In der zweiten Kältemittelleitung kann ein vorzugsweise steuerbares Druckminderungsmittel vorgesehen sein, durch das vorzugsweise der Druck innerhalb der zweiten Kältemittelleitung gegenüber der ersten Kältemittelleitung abgesenkt werden kann. Dadurch wird auf einfache Weise der Wirkungsgrad verbessert.

Vorzugsweise umfasst mindestens ein/das mindestens eine steuerbare Druckminderungsmittel in der zweiten Kältemittelleitung eine zusätzliche Länge und/oder einen zumindest abschnittsweise vergrößerten Durchmesser und/oder eine Drosselvorrichtung, wie ein Drosselventil. Dadurch kann der Druck auf konstruktiv einfache Weise gemindert werden und die Effizienz gesteigert werden. Die zweite Kältemittelleitung kann beispielsweise um mindestens 10 %, vorzugsweise um mindestens 20 %, weiter vorzugsweise um mindestens 50 % gegenüber der ersten Kältemittelleitung verlängert und/oder verbreitert sein.

Vorzugsweise ist mindestens eine Messeinrichtung zum Messen betriebsrelevanter Parameter, insbesondere der Strömungsgeschwindigkeit und/oder des Druckes und/oder der Temperatur im Verdampfer, insbesondere den Kältemittelleitungen und/oder einem Verdampfergehäuse vorgesehen. Dadurch kann die Effizienz bzw. der Wirkungsgrad gesteigert werden. Messwerte der mindestens einen Messeinrichtung, insbesondere die Strömungsgeschwindigkeit der Luft, sind vorzugsweise zur Steuerung der Verdampfungseffektivität, insbesondere der Druckminderung, vorzugsweise des Druckminderungsmittels, durch eine gegebenenfalls im/am Verdampfer vorgesehene externe Steuereinheit erfassbar. Dies erleichtert die Einstellung bzw. Ausgestaltung bzw. Anpassung der Kältemittelleitungen.

Die Ausgestaltung bzw. Anpassung der Kältemittelleitungen kann vorzugsweise herstellerseitig oder beispielsweise bei der Montage des Verdampfers erfolgen. Gegebenenfalls kann eine Anpassung auch während des Betriebes erfolgen bzw. der Verdampfer entsprechend ausgebildet sein, um dies zu ermöglichen.

Vorzugsweise sind mindestens drei Kältemittelleitungen vorgesehen, wobei mindestens zwei Kältemittelleitungen derart in Reihe schaltbar/geschaltet sind, dass sie eine Gesamtkältemittelleitung ausbilden, wobei die Gesamtkältemittelleitung vorzugsweise in einem Bereich mit vergleichsweise geringer Strömungsgeschwindigkeit im Betrieb des Verdampfers angeordnet ist. Dadurch kann mit einfachen Mitteln die Länge der Kältemittelleitungen verändert werden und damit die Druckminderung eingestellt werden.

Die obige Aufgabe wird unabhängig gelöst durch eine Luft-Wasser-Wärmepumpe mit einem luftbeaufschlagbaren Verdampfer der vorbeschriebenen Art.

Weiterhin wird die Aufgabe unabhängig gelöst durch ein Verfahren zur Herstellung bzw. Einstellung eines luftbeaufschlagbaren Verdampfers, insbesondere der vorbeschriebenen Art und/oder zur Herstellung bzw. Einstellung einer Luft-Wasser-Wärmepumpe der vorbeschriebenen Art mit den Schritten:
a) Bereitstellen mindestens eines Verdampferbereiches, insbesondere mindestens eines Verdampfergehäuses;
b) Bestimmen, insbesondere Errechnen und/oder Messen, einer Strömungsgeschwindigkeit der Luft innerhalb mindestens eines ersten und eines zweiten Gehäuse-Bereiches; und
c) Anordnen mindestens einer ersten Kältemittelleitung im ersten Bereich und einer zweiten Kältemittelleitung in dem zweiten Bereich, wobei die Kältemittelleitungen derart ausgebildet sind bzw. ausgebildet werden, dass die Verdampfungseffektivität in der Kältemittelleitung, die sich in dem Bereich befindet, bei dem die größere Strömungsgeschwindigkeit der Luft bestimmt wurde, kleiner ist als in der anderen Kältemittel-Leitung.

Vorzugsweise werden die Schritte b) und c), insbesondere mittels einer Steuer- und/oder Regeleinheit, beispielsweise automatisch, weiter vorzugsweise während des Betriebes, gesteuert bzw. geregelt. Bezüglich der Vorteile des Verfahrens wird auf die Ausführungen zu dem luftbeaufschlagbaren Verdampfer verwiesen.

Vorzugsweise werden die Kältemittelleitungen derart voneinander abweichend ausgebildet bzw. angepasst, dass die Kältemittelleitungen im Betrieb durchströmendes Fluid in der Kältemittelleitung, die sich in dem Bereich befindet, bei dem im Betrieb des Verdampfers eine größere Luftstromgeschwindigkeit als in dem anderen Bereich bestimmt wird, einem geringeren Druckverlust ausgesetzt wird als das Fluid in der anderen (zweiten) Kältemittelleitung. Dazu kann ein entsprechendes Druckminderungsmittel vorgesehen werden.

Insbesondere kann zur Druckminderung die Länge und/oder der Durchmesser verändert werden oder eine Drosselvorrichtung vorgesehen werden.

Vorzugsweise wird mindestens ein betriebsrelevanter Parameter, insbesondere die Strömungsgeschwindigkeit und/oder der Druck und/oder die Temperatur im Verdampfer, insbesondere den Kältemittelleitungen und/oder dem Verdampfergehäuse gemessen. Entsprechende Messwerte können zur Steuerung der Verdampfungseffektivität, insbesondere der Druckminderung, vorzugsweise des Druckminderungsmittels durch eine gegebenenfalls im/am Verdampfer vorgesehene oder externe Steuereinheit herangezogen werden. Die Veränderung der Kältemittelleitungslänge erfolgt vorzugsweise dadurch, dass zwei oder mehrere Kältemittelleitungen in Reihe geschaltet werden oder entsprechend eine In-Reihe-Schaltung aufgehoben wird.

Weitere Ausführungsformen ergeben sich aus den Unteransprüchen.

Nachfolgend wird die Erfindung auch hinsichtlich weiterer Merkmale und Vorteile anhand von Ausführungsbeispielen beschrieben, die anhand der Abbildungen näher erläutert werden.

Hierbei zeigen:
- Fig. 1: ein Diagramm eines Strömungsprofils innerhalb eines Verdampfers bzw. Verdampfergehäuses; und
- Fig. 2: eine schematische Darstellung einer Ausführungsform des Verdampfers.

Das Diagramm gemäß Fig. 1 zeigt die Strömungsgeschwindigkeit innerhalb eines Verdampfers bzw. Verdampfergehäuses, in dem Kältemittelleitungen 11 angeordnet sein können, in Abhängigkeit von der Verdampferbreite und der Verdampferhöhe. Wie Fig. 1 entnommen werden kann, ergibt sich sowohl über die Verdampferbreite als auch über die Verdampferhöhe ein inhomogener (ungleichmäßiger) Verlauf der Strömungsgeschwindigkeit.

Der Verdampfer gemäß Fig. 2 umfasst ein Verdampfergehäuse 16 (allgemein Verdampferabschnitt), in dem Kältemittelleitungen 11 bis 15 angeordnet sind. Die Kältemittelleitungen 12 bis 15 sind dabei in einem ersten Bereich 17 und die Kältemittelleitung 11 in einem zweiten Bereich 18 angeordnet. Im zweiten Bereich 18 ist die Luftströmungsgeschwindigkeit vergleichsweise gering, was durch die Pfeile 19 angedeutet ist. Die Luftströmungsgeschwindigkeit im ersten Bereich 17 ist vergleichsweise hoch, was durch die Pfeile 20 angedeutet ist.

Relationen wie "größer", "kleiner", "länger", "kürzer", und dergleichen sollen derart verstanden werden, dass die entsprechenden Größen zumindest nicht gleich sind. Vorzugsweise kann ein Unterschied von mindestens 1%, weiter vorzugsweise mindestens 5%, noch weiter vorzugsweise von mindestens 10%, noch weiter vorzugsweise mindestens 50% gemeint sein.

Wie sich Fig. 2 entnehmen lässt, kann eine der Leitungen, hier konkret die Kältemittelleitung 11, verlängert ausgebildet sein. Es ist aber auch denkbar (was Fig. 2 nicht direkt zu entnehmen ist), beispielsweise die Kältemittelleitungen 12 und 13 in Serie zu schalten, was einer verlängerten Gesamtkältemittelleitung entspräche.

Die Luftströmungsgeschwindigkeiten sind durch die Struktur des Verdampfers bzw. der Wärmepumpe vorgegeben und durch dem Fachmann bekannte Verfahren bestimmbar oder errechenbar.

In der Beschreibung wurden für gleiche und gleich wirkende Teile dieselben Bezugsziffern verwendet.

An dieser Stelle sei darauf hingewiesen, dass alle oben beschriebenen Teile für sich alleine gesehen und in jeder Kombination, insbesondere die in den Zeichnungen dargestellten Details, als erfindungswesentlich beansprucht werden. Änderungen hiervon sind dem Fachmann geläufig.

### Bezugszeichenliste

- 11: Kältemittelleitung
- 12: Kältemittelleitung
- 13: Kältemittelleitung
- 14: Kältemittelleitung
- 15: Kältemittelleitung
- 16: Verdichtergehäuse
- 17: erster Bereich
- 18: zweiter Bereich
- 19: Pfeil
- 20: Pfeil

## Patentansprüche

1. Luftbeaufschlagbarer Verdampfer, insbesondere für eine Luft-Wasser-Wärmepumpe, mit mindestens einer ersten und einer zweiten luftbeaufschlagbaren Kältemittelleitung (11, 12), wobei die erste Kältemittelleitung (11) in einem ersten Verdampferbereich (17) des Verdampfers verläuft und die zweite Kältemittelleitung (12) in einem zweiten Verdampferbereich (18) verläuft, wobei im ersten Bereich (17) im Betrieb des Verdampfers eine größere Luftströmungsgeschwindigkeit als im zweiten Bereich (18) vorherrscht,
**dadurch gekennzeichnet, dass**
die Kältemittelleitungen (11, 12) derart voneinander abweichend ausgestaltet sind bzw. anpassbar sind, dass eine Verdampfungseffektivität in der zweiten Kältemittelleitung größer ist als in der ersten Kältemittelleitung, wobei unter Verdampfungseffektivität verstanden werden soll, dass bei einer fiktiven konstanten Luftströmungsgeschwindigkeit im ersten Bereich sowie zweiten Bereich, in der zweiten Kältemittelleitung ein höherer Anteil eines durchströmenden Fluids im Betrieb verdampft wird bzw. eine Überhitzung in der zweiten Kältemittelleitung, an deren Ende, größer ist als die entsprechende Überhitzung in der ersten Kältemittelleitung, falls das Kältemittel vollständig verdampft wird.

2. Verdampfer nach Anspruch 1,
**dadurch gekennzeichnet, dass**
die Kältemittelleitungen (11, 12) derart voneinander abweichend ausgebildet sind bzw. ausbildbar sind, dass die Kältemittelleitungen (11, 12) im Betrieb durchströmendes Fluid in der ersten Kältemittelleitung (11) einem geringeren Druckverlust ausgesetzt ist als in der zweiten Kältemittelleitung (12).

3. Verdampfer nach Anspruch 1 oder 2,
**dadurch gekennzeichnet, dass**
in der zweiten Kältemittelleitung (12) ein vorzugsweise steuerbares Druckminderungsmittel vorgesehen ist, durch das der Druck innerhalb der zweiten Kältemittelleitung (12) gegenüber der ersten Kältemittelleitung (11) abgesenkt werden kann.

4. Verdampfer nach einem der vorhergehenden Ansprüche,
**dadurch gekennzeichnet, dass**
mindestens ein/das mindestens eine, vorzugsweise steuerbare, Druckminderungsmittel in der zweiten Kältemittelleitung (12) eine zusätzliche Länge und/oder einen zumindest abschnittsweise vergrößerten Durchmesser und/oder eine Drosselvorrichtung, wie ein Drosselventil, umfasst.

5. Verdampfer nach einem der vorhergehenden Ansprüche,
**dadurch gekennzeichnet, dass**
mindestens eine Messeinrichtung zum Messen mindestens eines betriebsrelevanten Parameters, insbesondere der Strömungsgeschwindigkeit und/oder des Druckes und/oder der Temperatur im Verdampfer, insbesondere den Kältemittelleitungen (11 bis 15) oder einem Verdampfergehäuse (16), vorgesehen ist.

6. Verdampfer nach Anspruch 5,
**dadurch gekennzeichnet, dass**
Messwerte der mindestens einen Messeinrichtung, insbesondere die Strömungsgeschwindigkeit, zur Steuerung der Verdampfungseffektivität, insbesondere der Druckminderung, vorzugsweise des Druckminderungsmittels durch eine gegebenenfalls im/am Verdampfer vorgesehene oder externe Steuereinheit, erfassbar sind.

7. Verdampfer nach einem der vorhergehenden Ansprüche,
**dadurch gekennzeichnet, dass**
mindestens drei Kältemittelleitungen vorgesehen sind, wobei mindestens zwei Kältemittelleitungen derart in Reihe schaltbar sind, dass sie eine Gesamtkältemittelleitung ausbilden, wobei die Gesamtkältemittelleitung vorzugsweise in einem Bereich mit vergleichsweise geringer Strömungsgeschwindigkeit im Betrieb des Verdampfers angeordnet ist.

8. Luft-Wasser-Wärmepumpe mit einem Verdampfer nach einem der vorhergehenden Ansprüche.

9. Verfahren zur Herstellung bzw. Einstellung eines luftbeaufschlagbaren Verdampfers, nach einem der Ansprüche 1 bis 7 und/oder zur Herstellung bzw. Einstellung einer Luft-Wasser-Wärmepumpe nach Anspruch 8 mit den Schritten:
Bereitstellen eines Verdampferbereiches, insbesondere Verdampfergehäuses (16),
Bestimmen, insbesondere Errechnen und/oder Messen, der Strömungsgeschwindigkeit der Luft innerhalb mindestens eines ersten und zweiten Teilbereiches des Verdampferbereiches, und
Anordnen mindestens einer ersten Kältemittelleitung (11) im ersten Teilbereich (17) und einer zweiten Kältemittelleitung (12) in dem zweiten Teilbereich (18), wobei die Kältemittelleitungen (11, 12) derart ausgebildet bzw. angepasst werden, dass eine Verdampfungseffektivität in der Kältemittelleitung, die sich in dem Bereich befindet, bei dem eine größere Luftstromgeschwindigkeit als in dem anderen Bereich bestimmt wurde, kleiner ist als in dem anderen Bereich,
wobei unter Verdampfungseffektivität verstanden werden soll, dass bei einer fiktiven konstanten Luftströmungsgeschwindigkeit im ersten Bereich sowie zweiten Bereich, in der zweiten Kältemittelleitung ein höherer Anteil eines durchströmenden Fluids im Betrieb verdampft wird bzw. eine Überhitzung in der zweiten Kältemittelleitung, an deren Ende, größer ist als die entsprechende Überhitzung in der ersten Kältemittelleitung, falls das Kältemittel vollständig verdampft wird.

10. Verfahren nach Anspruch 9,
**dadurch gekennzeichnet, dass**
die Schritte b) und c) mittels einer Steuer- und/oder Regeleinheit, insbesondere automatisch, vorzugsweise während des Betriebes, gesteuert bzw. geregelt werden.

## Claims

1. Evaporator to which air can be applied, in particular for an air/water heat pump, having at least a first and a second refrigerant line (11, 12) to which air can be applied, wherein the first refrigerant line (11) runs in a first evaporator region (17) of the evaporator and the second refrigerant line (12) runs in a second evaporator region (18), wherein in the first region (17) a greater air flow speed prevails during operation of the evaporator than in the second region (18),
**characterized in that**
the refrigerant lines (11, 12) are differently designed from one another or else are adaptable in such a manner that an evaporation efficiency in the second refrigerant line is greater than in the first refrigerant line, wherein evaporation efficiency should be understood to mean that with a notional constant air flow speed in the first region and also the second region, a higher proportion of a fluid passing through during operation is evaporated in the second refrigerant line or else overheating in the second refrigerant line, at the end thereof, is greater than the corresponding overheating in the first refrigerant line in the event that the refrigerant is completely evaporated.

2. The evaporator according to claim 1,
**Characterized in that**
the refrigerant lines (11, 12) are differently designed from one another or can be configured in such a manner that the fluid flowing through the refrigerant lines (11, 12) during operation is exposed to a smaller pressure loss in the first refrigerant line (11) than in the second refrigerant line (12).

3. The evaporator according to claim 1 or 2,
**Characterized in that**
a preferably controllable pressure-reducing means is provided in the second refrigerant line (12), through which the pressure within the second refrigerant line (12) can be lowered by comparison with the first refrigerant line (11).

4. The evaporator according to one of the preceding claims,
**Characterized in that**
at least one/the at least one, preferably controllable, pressure-reducing means comprises an additional length in the second refrigerating line (12) and/or an at least sectionally enlarged diameter and/or a throttle device such as a throttle valve.

5. The evaporator according to one of the preceding claims,
**Characterized in that**
at least one measuring device for measuring at least one operationally relevant parameter, in particular the flow speed and/or the pressure and/or the temperature in the evaporator, in particular the refrigerant lines (11 to 15) or an evaporator housing (16), is provided.

6. The evaporator according to claim 5,
**Characterized in that**
measurements of the at least one measuring device, in particular the flow speed, can be recorded for controlling the evaporation efficiency, in particular the pressure reduction, preferably of the pressure-reducing means, by a control unit which is provided in/on the evaporator where necessary or is external.

7. The evaporator according to one of the preceding claims,
**Characterized in that**
at least three refrigerant lines are provided, wherein at least two refrigerant lines can be connected in series in such a manner that they form an overall refrigerant line, wherein the overall refrigerant line is preferably arranged in a region with a comparatively smaller flow speed during evaporator operation.

8. An air/water heat pump having an evaporator according to one of the preceding claims.

9. A method for producing or adjusting an evaporator to which air can be applied according to one of claims 1 to 7 and/or for producing or adjusting an air/water heat pump according to claim 8 comprising the steps:
provision of an evaporator region, in particular an evaporator housing (16), determination, in particular calculation and/or measurement, of the flow speed of the air within at least a first and second partial region of the evaporator regions and
arrangement of at least a first refrigerant line (11) in the first partial region (17) and a second refrigerant line (12) in the second partial region (18), wherein the refrigerant lines (11, 12) are configured or adapted in such a manner that an evaporator efficiency in the refrigerant line which is located in the region in which a greater air flow speed was determined than in the other region is smaller than in the other region,
wherein evaporator efficiency should be understood to mean that with a notional, constant air flow speed in the first region and second region, a higher proportion of a through-flowing fluid is evaporated during operation in the second refrigerant line or else overheating in the second refrigerant line, at the end thereof, is greater than the corresponding overheating in the first refrigerant line in the event that the refrigerant is completely evaporated.

10. The method according to claim 9,
**characterized in that**
steps b) and c) are controlled or regulated by means of a control and/or regulating unit, in particularly automatically, preferably during operation.

## Revendications

1. Evaporateur pouvant être alimenté en air, notamment pour une pompe à chaleur air-eau, avec au moins une première et une deuxième conduite de milieu réfrigérant (11,12) pouvant être alimentées en air, la première conduite de milieu réfrigérant (11) passant dans une première zone d'évaporateur (17) de l'évaporateur et la deuxième conduite de milieu réfrigérant (12) passant dans une deuxième zone d'évaporateur (18), dans la première zone (17) une vitesse d'écoulement d'air plus grande que dans la deuxième zone (18), régnant en cours de fonctionnement de l'évaporateur,
**caractérisé en ce que**
les conduites de milieu réfrigérant (11,12) sont constituées ou peuvent être adaptées s'écartant l'une de l'autre de telle sorte qu'une efficacité d'évaporation dans la deuxième conduite de milieu réfrigérant est plus grande que dans la première conduite de milieu réfrigérant, étant compris par efficacité d'évaporation, qu'à une vitesse d'écoulement d'air fictive constante dans la première zone ainsi que dans la deuxième zone, dans la deuxième conduite de milieu réfrigérant une plus grande part d'un fluide traversant est évaporé en fonctionnement ou une surchauffe dans la deuxième conduite de milieu réfrigérant à l'extrémité de celle-ci est plus grande que la surchauffe correspondante dans la première conduite de milieu réfrigérant, si le milieu réfrigérant est complètement évaporé.

2. Evaporateur selon la revendication 1, **caractérisé en ce que** les conduites de milieu réfrigérant (11,12) sont constituées ou peuvent être constituées s'écartant l'une de l'autre de telle sorte que du fluide traversant en fonctionnement les conduites de milieu réfrigérant (11,12) est exposé dans la première conduite de milieu réfrigérant (11) à une perte de pression plus faible que dans la deuxième conduite de milieu réfrigérant (12).

3. Evaporateur selon la revendication 1 ou 2, **caractérisé en ce que** dans la deuxième conduite de milieu réfrigérant (12) est prévue un moyen de réduction de pression de préférence pilotable par lequel la pression à l'intérieur de la deuxième conduite de milieu réfrigérant (12) peut être abaissée par rapport à la première conduite de milieu réfrigérant (11).

4. Evaporateur selon l'une quelconque des revendications précédentes, **caractérisé en ce qu'**au moins un/au moins le moyen de réduction de pression de préférence pilotable comprend dans la deuxième conduite de milieu réfrigérant (12) une longueur supplémentaire et/ou un diamètre agrandi au moins par section et/ou un dispositif d'étranglement comme une vanne d'étranglement.

5. Evaporateur selon l'une quelconque des revendications précédentes, **caractérisé en ce qu'**au moins un système de mesure est prévu pour mesurer au moins un paramètre en rapport avec le fonctionnement, notamment la vitesse d'écoulement et/ou la pression et/ou la température dans l'évaporateur, notamment dans les conduites de milieu réfrigérant (11 à 15) ou dans une enceinte d'évaporateur (16).

6. Evaporateur selon la revendication 5, **caractérisé en ce que** les valeurs de mesure d'au moins un système de mesure, notamment la vitesse d'écoulement, pour piloter l'efficacité d'évaporation, notamment la réduction de pression, de préférence du moyen de réduction de pression, peuvent être saisies par une unité de commande prévue le cas échéant dans/sur l'évaporateur ou externe.

7. Evaporateur selon l'une quelconque des revendications précédentes, **caractérisé en ce qu'**au moins trois conduites de milieu réfrigérant sont prévues, au moins deux conduites de milieu réfrigérant pouvant être connectées en série de telle sorte qu'elles constituent une conduite de milieu réfrigérant globale, la conduite de milieu réfrigérant globale étant disposée de préférence dans une zone avec une vitesse d'écoulement comparativement plus faible dans le fonctionnement de l'évaporateur.

8. Pompe à chaleur air-eau avec un évaporateur selon l'une quelconque des revendications précédentes.

9. Procédé pour la réalisation ou le réglage d'un évaporateur pouvant être alimenté en air, selon l'une quelconque des revendications 1 à 7 et/ou pour la réalisation ou le réglage d'une pompe à chaleur air-eau selon la revendication 8 avec les étapes de :
préparation d'une zone d'évaporateur, notamment d'une enceinte d'évaporateur (16),
détermination, notamment calcul et/ou mesure de la vitesse d'écoulement de l'air à l'intérieur d'au moins une première et une deuxième partie de zone de la zone d'évaporateur, et
mise en place d'au moins une première conduite de milieu réfrigérant (11) dans la première partie de zone (17) et d'une deuxième conduite de milieu réfrigérant (12) dans la deuxième partie de zone (18), les conduites de milieu réfrigérant (11,12) étant constituées ou adaptées de telle sorte qu'une efficacité d'évaporation dans la conduite de milieu réfrigérant se trouvant dans la zone pour laquelle une vitesse d'écoulement d'air a été déterminée plus grande que dans l'autre zone, est plus petite que dans l'autre zone,
étant compris par efficacité d'évaporation, qu'à une vitesse d'écoulement d'air fictive constante dans la première zone ainsi que dans la deuxième zone, dans la deuxième conduite de milieu réfrigérant une plus grande part d'un fluide traversant est évaporé en fonctionnement ou une surchauffe dans la deuxième conduite de milieu réfrigérant à l'extrémité de celle-ci est plus grande que la surchauffe correspondante dans la première conduite de milieu réfrigérant, si le milieu réfrigérant est complètement évaporé.

10. Procédé selon la revendication 9, **caractérisé en ce que** les étapes b) et c) sont commandées ou régulées au moyen d'une unité de commande et/ou de régulation, notamment automatiquement, de préférence pendant le fonctionnement.
